# EUROPÄISCHE PATENTSCHRIFT

(11) **EP 0 014 317 B1**
(45) Veröffentlichungstag und Bekanntmachung des Hinweises auf die Patenterteilung: **07.09.1983**
(21) Anmeldenummer: 80100075.3
(22) Anmeldetag: 08.01.1980
(51) Int. Cl.: G09F 13/04, F21V 1/00

(54) **Halter für durchscheinende Bilder**
Holder for translucent pictures
Support pour images translucides

(30) Priorität: 02.02.1979 DE 7902832 U; 15.09.1979 DE 7926218 U; 30.10.1979 DE 7930651 U
(43) Veröffentlichungstag der Anmeldung: 20.08.1980
(73) Patentinhaber: Ernest, Heimo, Dr., CH-1000 Lausanne 6 (CH)
(72) Erfinder: Ernest, Heimo, Dr., CH-1000 Lausanne 6 (CH)

## Beschreibung

Die Erfindung betrifft einen Halter für durchscheinende Bilder, bestehend aus einer ersten gewölbten Folie aus elastischem, durchscheinendem Material und einer in die Wölbung sich einspannenden, an der ersten Folie anliegenden zweiten Folie aus elastischem, durchsichtigem oder durchscheinendem Material, wobei die durchscheinenden Bilder zwischen der ersten Folie und der zweiten Folie angeordnet werden. Fotografien und andere Bilder werden in immer größerem Maße auf durchscheinendem Material, insbesondere auf durchscheinenden Kunststoffolien abgezogen. Solche durchscheinenden Bilder können nicht nur bei Auflicht, sondern auch bei entsprechendem Durchlicht betrachtet werden.

Aus dem deutschen Gebrauchsmuster 7 640 586 ist ein Halter für durchscheinende Bilder bekannt, in dem die Bilder auf Dauer verbleiben können und dennoch auswechselbar sind. Ein solcher Halter für durchscheinende Bilder besteht aus einer gewölbten, durchsichtigen Scheibe und einer in die Wölbung sich einspannenden, an der Scheibe anliegenden Folie aus einem elastischen, durchsichtigen oder durchscheinenden Material, wobei die durchscheinenden Bilder zwischen der Scheibe und der Folie angeordnet werden. Die Scheibe besteht aus einem durchsichtigen Material, vorzugsweise aus einem elastischen Kunststoff, der biegbar ist und bei dem sich zwei gegenüberliegende Seiten zusammenbiegen und miteinander verbinden lassen. Dadurch wird erreicht, daß die Scheibe aus durchsichtigem Material sich in die Form eines Lampenschirmes biegen läßt und als Lampenschirm verwendbar ist.

Beim Zusammensetzen eines solchen Halters für durchscheinende Bilder hat es sich als umständlich und schwierig erwiesen, die gegenüberliegenden Seiten der elastischen Folie zusammenzubiegen und insbesondere miteinander zu verbinden. Für das Verbinden der beiden gegenüberliegenden Seiten ist ein eigener Arbeitsgang erforderlich, der darin besteht, daß die beiden gegenüberliegenden Seiten nach dem Zusammenbiegen miteinander verklebt, verschraubt, vernietet, vernäht odgl. werden. Zudem treten beim Zusammensetzen der durchsichtigen Scheibe, der an der Scheibe anliegenden Folie und der dazwischenliegenden transparenten Bilder Ausrichtprobleme auf. Aus der US-A-2153797 ist ein Halter für durchscheinende Bilder für Reklamezwecke bekannt, bei dem die übereinander geklappten Enden des verwendeten Materials übereinanderliegende Durchbrechungen aufweisen, durch die Mittel zum Verbinden der Enden geführt sind. Der Halter ist in Form einer Faltschachtel ohne Boden gestaltet, er besteht nicht aus einer ersten gewölbten Folie aus elastischem, durchscheinendem Material und einer in die Wölbung sich einspannenden an der ersten Folie anliegenden zweiten Folie aus elastischem, durchsichtigem oder durchscheinendem Material, zwischen denen Bilder angeordnet sind. Der Halter besteht aus Karton odgl., wobei die Vorderfront des Halters ausgenommen ist und in dieser Ausnehmung das Bild aus durchscheinendem Material angeordnet werden kann.

Der Halter nach der US-A-2 153 797 weist den Nachteil auf, daß zum einen aufgrund der vielen Kerben, Lappen usw. die Herstellung der Faltschachtel aufwendig ist, andererseits das Verbinden der einzelnen Teile aufwendig und für den Laien schwierig ist.

Aufgabe vorliegender Erfindung ist es, einen Halter der eingangs genannten Art für durchscheinende Bilder zu schaffen, welcher einfach herzustellen ist, einfach zusammensetzbar ist und bei dem zudem beim Zusammensetzen der durchscheinenden Folie, der durchsichtigen Folie und der dazwischenliegenden transparenten Bilder keine Ausrichtprobleme auftreten, wenn die Folien zu einem Rohr zusammengebogen werden.

Diese Aufgabe wird bei einem Halter der eingangs genannten Art dadurch gelöst, daß die erste Folie und die zweite Folie an einem Ende zusammengeheftet sind, die zusammengebogenen Enden der ersten Folie und der zweiten Folie übereinanderliegende Durchbrechungen besitzen, in denen eine Lampenfassung mit Hilfe von Flanschen befestigt ist und daß auf die äußeren Enden des Halters Ringe aus einem U-Profil aufgesetzt sind.

Durch das Zusammenheften der ersten und der zweiten Folie an einem Ende ist die Montage des erfindungsgemäßen Halters wesentlich vereinfacht. Dadurch, daß die Folien an den Enden fixiert sind, ist eine Verschiebung der Folien aufeinander beim Wölbvorgang nahezu ausgeschlossen, die Folien müssen infolgedessen auch nicht zueinander ausgerichtet werden. Vorzugsweise sind die beiden Folien mittels eines U-förmigen Verbindungsgliedes, welches zwischen seinen Schenkeln die beiden Enden der Folien einklemmt, zusammengeheftet. Dieses Verbindungsglied sollte aus einem elastischen Material, insbesondere Kunststoff, zweckmäßig beschichtetem, bestehen. Durch eine Beschichtung des Verbindungsgliedes läßt sich das Aussehen des Halters verbessern.

Als Mittel zum Verbinden der zusammengebogenen Enden der Folien dient eine Lampenfassung, die durch die übereinanderliegenden Durchbrechungen in der ersten und der zweiten Folie geführt und hier befestigt ist. Das Kabelteil liegt außerhalb des Halters, während das Birnenteil innerhalb des Halters liegt. Der Querschnitt der Durchbrechungen in der ersten und der zweiten Folie muß entsprechend groß sein. Wird dabei eine Lampenfassung verwandt, deren Kabelteil und deren Birnenteil an den .ander zugekehrten Enden umlaufende Flan-3 ,he besitzen, wird der Rand der Durchbrechungen zwischen den beiden Flanschen zur Verbindung der überlappenden Enden miteinander eingeklemmt. Der eine Flansch, insbesondere der Flansch am Birnenteil, sollte ein auf das Birnenteil aufgesetzter, vor allem aufgeschraubter Ring sein.

Die Lampenfassungen werden im allgemeinen vorgefertigt vom Hersteller geliefert. Zur Montage des Halters ist es also nur erforderlich, den als Ring ausgebildeten Flansch vom Birnenteil zu schrauben, die Durchbrechungen aufweisenden, gegenüberliegenden Enden der Folien zusammenzubiegen, bis die Durchbrechungen in den beiden Enden übereinanderliegen, die Lampenfassung von außen durch die Durchbrechungen zu stecken und den ringförmig ausgebildeten Flansch wieder auf das Birnenteil zu schrauben, bis die Ränder der Durchbrechungen zwischen den Flanschen am Birnenteil und am Kabelteil eingeklemmt sind. Anschließend kann die Glühbirne eingeschraubt werden. Die vorgefertigte Lampenfassung sollte direkt mit einem Anschlußkabel mit Stecker und zweckmäßig einem Schalter versehen sein. Aufgrund der einfachen Montage des Halters ist es möglich, die Lampe in zerlegtem Zustand zu verkaufen, wobei das Zusammensetzen der Lampe vom Käufer, d. h. von einem Laien durchgeführt werden kann. Die Lampe sollte derart aufgestellt werden, daß die Lampenfassung nach hinten weist, der Betrachter demnach nur die zwischen den Folien angeordneten Bilder erblickt.

Der Abstand der Durchbrechungen in der äußeren ersten Folie muß entsprechend dem größeren Radius geringfügig größer sein als der Abstand der Durchbrechungen in der inneren zweiten Folie.

Um das Austauschen der zwischen den beiden Folien eingelegten Bilder zu erleichtern, ist es möglich, die Ausnehmungen für die Lampenfassung in den einander überlappenden Enden in der zweiten innenliegenden Folie mit einem Querschnitt zu versehen, der dem Querschnitt des Flansches am Birnenteil entspricht.

Auf die gegenüberliegenden Enden des aus der ersten Folie und der zweiten Folie gebogenen Halters können Ringe, vorzugsweise aus einem U-förmigen Profil gesetzt sein, in die die seitlichen Enden des Halters eingesetzt sind. Die Enden dieses U-förmigen Profils sollten einander überlappen. Hergestellt sind diese Ringe zweckmäßig aus einem elastischen Material, insbesondere metallisches Material, vor allem Kunststoff, vorzugsweise beschichtetem Kunststoff.

Die erste Folie sollte aus durchsichtigem Material bestehen und die zweite Folie aus durchscheinendem. Insbesondere geeignet sind elastische Materialien, vor allem Kunststoffe.

Weitere Merkmale der Erfindung sind in der Beschreibung der Figuren und in den Unteransprüchen dargestellt, wobei bemerkt wird, daß alle Einzelmerkmale und alle Kombinationen von Einzelmerkmalen erfindungswesentlich sind.

In den Fig. 1 bis 3 ist die Erfindung an einer Ausführungsform beispielsweise dargestellt, ohne auf diese Ausführungsform beschränkt zu sein.

Fig. 1 zeigt schematisch einen erfindungsgemäßen Halter in perspektivischer Ansicht,
Fig. 2 eine Aufsicht auf die zugeschnittenen Folien mit den Durchbrechungen für die Lampenfassung,
Fig. 3 schematisch einen senkrechten Schnitt parallel der Längsachse durch einen Bilderhalter nach Fig. 1, mit einer Lampenfassung mit auf das Birnenteil aufgeschraubtem Flansch.

Der zylindrische Halter 18 besteht aus einer gebogenen ersten Folie 9, deren einander zugekehrte Enden 7 und 8 einander überlappen. In die erste Folie 9 mit den überlappenden Enden 7 und 8 ist eine zweite Folie 19 mit den überlappenden Enden 20 und 21 eingespannt. Die überlappenden Enden 20 und 21 der zweiten Folie 19 liegen im Bereich der überlappenden Enden 7 und 8 der ersten Folie 9. Der Halter 18 weist im Bereich der überlappenden Enden 7 und 8 der ersten Folie 9 bzw. 20 und 21 der zweiten Folie 19 zweckmäßig mittig über dem Schwerpunkt des Halters 18 Durchbrechungen 10 für die Lampenfassung 1 auf. Die Lampfenfassung 1 ist zweiteilig. Sie besteht aus einem Kabelteil 2, welches außen auf den Bilderhalter 18 aufgesetzt ist, und dem Birnenteil 4, welches sich innen im Halter 18 befindet. Die Lampenfassung 1 als solche und das Kabelteil 2 sowie das Birnenteil 4 sind in an sich bekannter Weise hergestellt und als nicht zur Erfindung gehörig nicht beschrieben. Das Kabelteil 2 ist mit dem Anschlußkabel 3 verbunden, welches an dem dem Kabelteil 2 abgekehrten Ende einen Stecker 24 trägt. In das Birnenteil 4 ist in an sich bekannter Weise die Glühbirne 25 eingesetzt. Das Kabelteil 2 und das Birnenteil 4 der Lampenfassung 1 sind in an sich bekannter Weise miteinander verbunden, z. B. verschraubt. Im Birnenteil 4 ist dabei im allgemeinen nur ein Schraubgewinde für den Fuß der Glühbirne 25 angeordnet, während die Kontakte sich im Kabelteil 2 befinden. An den einander zugekehrten Enden weisen das Kabelteil 2 und das Birnenteii 4 je einen umlaufenden Flansch 5 bzw. 6 auf. Der Halter 18 ist aus der ersten Folie 9 und der zweiten Folie 19 gebogen, so daß die Ausnehmungen 10 in den überlappenden Enden 7 und 8 bzw. 20 und 21 übereinanderliegen. Dabei werden vorteilhaft auf die einander abgekehrten Enden des Halters 18 Ringe 23 gesetzt. Die Ringe 23 bestehen vorzugsweise aus einem U-Profil, in dessen einander zugekehrten offenen Seiten die Enden des Halters 18 gesteckt und ggf. eingeklemmt sind. Hergestellt sind die Ringe 23 vorzugsweise aus einem elastischen, z. B. metallischen Material. Als zweckmäßig erwies es sich, den Ring 23 aus Kunststoff, insbesondere beschichtetem Kunststoff zu fertigen. Ist der Halter 18 aus der ersten Folie 9 und der zweiten Folie 19 gebogen und sind die Ringe 23 aufgesetzt, so daß der Halter nicht mehr auseinander springen kann, wird die übliche Lampenfassung 1 in den Schirm eingesetzt. Bei einer üblichen Lampenfassung 1 sind Kabelteil 2 und Birnenteil 4 vom Hersteller bereits zusammengebaut. Das Kabelteil 2 weist einen feststehenden Flansch 5 auf, während das Birnenteil 4 ein äußeres Schraubgewinde besitzt, auf das ein Flansch 6 aufgeschraubt ist. Zum Zusammenbau des Halters 18 wird der Flansch 6 vom Birnenteil 4 abgeschraubt, wird die Lampenfassung 1 mit dem Birnenteil 4 von außen durch die Durchbrechungen 10 in der ersten Folie 9 und der zweiten Folie 19 gesteckt, bis der Flansch 5 außen an der ersten Folie anliegt und wird dann von innen der Flansch 6 auf das Birnenteil 4 geschraubt, bis dieser Flansch 6 innen an der zweiten Folie 19 anliegt. Anschließend wird die Glühbirne 25 eingeschraubt. Zwischen den Flanschen 5 und 6 sind dann die Ränder der Ausnehmungen 10, deren Querschnitt des dem Kabelteil 2 zugekehrten Endes des Birnenteiles 4 entspricht, eingeklemmt. Zweckmäßig kann es sein, die Durchbrechungen 10 in der inneren zweiten Folie 19 als Ausnehmungen zu gestalten, deren Querschnitt dem äußeren Durchmesser des Flansches 6 entsprechend gewählt ist. Der umlaufende Flansch 6 liegt dann auf der Innenseite des einen überlappenden Teiles 8 der ersten Folie 9 an. Diese Ausführungsform hat den Vorteil, daß ggf. nach dem Abnehmen der Ringe 23 und zweckmäßigerweise nach dem Ausschrauben der Glühbirne 25 die innere zweite Folie 19 zusammengedrückt werden kann, so daß zwischen der inneren zweiten Folie 19 und der äußeren ersten Folie 9 ein Spalt entsteht und die Bilder ausgetauscht werden können, ohne daß der Flansch 6 abgeschraubt werden muß. Bei einer solchen Ausführungsform dürfen die überlappenden Enden der beiden Folien 9 und 19 nicht ineinander gesteckt sein. Das eine Ende 8 der ersten Folie 9 muß am anderen Ende 7 anliegen und das eine Ende 21 der inneren zweiten Folie 19 am anderen Ende 20. Die erste Folie 9 und die zweite Folie 19 bestehen zweckmäßig aus einem elastischen Material, insbesondere Kunststoff. Die äußere erste Folie 9 soll dabei aus durchsichtigem Material bestehen und die innere zweite Folie 19 aus durchscheinendem Material.

Die Fig. zeigt, daß die Durchbrechungen 10 in der zweiten Folie 19 und der ersten Folie 9 sich in glatt übereinanderliegendem Zustand nicht decken. Die Verschiebung der inneren zweiten Folie 19 und der äußeren ersten Folie 9 beim Zusammenbiegen ist so groß, daß in zusammengebogenem Zustand infolge des etwas unterschiedlichen Biegeradius von der zweiten Folie 19 und der ersten Folie 9 die Durchbrechungen 10 in den beiden Folien zur Deckung kommen. Wie in Fig. 2 auch dargestellt, ist es möglich, die erste Folie 9 und die zweite Folie 19 an einem ihrer Enden 7 und 20 oder 8 und 21 mittels eines U-förmigen Verbindungsgliedes 26 zusammenzuheften.

Es ist möglich, die U-förmigen Profile als R-förmige Profile zu gestalten, ohne den Rahmen der Erfindung zu verlassen. Die beiden Schenkel der R-förmigen Profile müssen jeder für sich frei bewegbar sein. Eine solche Gestaltung hat den Vorteil, daß die Folien erheblich einfacher in die Profile gesteckt werden können.

## Patentansprüche

1. Halter (18) für durchscheinende Bilder, bestehend aus einer ersten gewölbten Folie (9) aus elastischem, durchscheinendem Material und einer in die Wölbung sich einspannenden, an der ersten Folie (9) anliegenden zweiten Folie (19) aus elastischem, durchsichtigem oder durchscheinendem Material, wobei die durchscheinenden Bilder zwischen der ersten Folie (9) und der zweiten Folie (19) angeordnet werden, dadurch gekennzeichnet,
daß die erste Folie (9) und die zweite Folie (19) an einem Ende (7, 20; 8, 21) zusammengeheftet sind,
die zusammengebogenen Enden (7, 8; 20, 21) der ersten Folie (9) und der zweiten Folie (19) übereinanderliegende Durchbrechungen (10) besitzen, in denen eine Lampenfassung (1) mit Hilfe von Flanschen (5, 6) befestigt ist,
und daß auf die äußeren Enden des Halters (18) Ringe (23) aus einem U-Profil aufgesetzt sind.

2. Halter nach Anspruch 1, dadurch gekennzeichnet, daß die erste Folie (9) und die zweite Folie (19) an einem Ende (7, 20, 8, 21) durch ein U-förmiges Verbindungsglied (26) zusammengeheftet sind.

3. Halter nach Anspruch 1 und/oder 2, dadurch gekennzeichnet, daß die Lampenfassung (1) aus einem Kabelteil (2) mit Anschlußkabel (3) und einem Birnenteil (4) besteht und Kabelteil (2) und Birnenteil (4) an den einander zugekehrten Enden umlaufende Flansche (5, 6) besitzen, zwischen denen der Rand der Durchbrechungen (10) zur Verbindung der sich überlappenden Enden (7, 8; 20, 21) der beiden Folien (9, 19) eingeklemmt ist.

4. Halter nach Anspruch 3, dadurch gekennzeichnet, daß der eine Flansch (6) am Birnenteil (4) ein auf das Birnenteil (4) aufgeschraubter Ring ist.

5. Halter nach einem oder mehreren der Ansprüche 1 bis 4, dadurch gekennzeichnet, daß die erste Folie (9) aus durchsichtigem Material und die zweite Folie (19) aus durchscheinendem Material besteht.

6. Halter nach einem oder mehreren der Ansprüche 1 bis 5, dadurch gekennzeichnet, daß die Ringe (23) und/oder das U-förmige Verbindungsglied (26) aus einem elastischen Material bestehen.

7. Halter nach einem oder mehreren der Ansprüche 1 bis 6, dadurch gekennzeichnet, daß die Ringe (23) und/oder das U-förmige Verbindungsglied (26) aus Kunststoff bestehen.

8. Halter nach Anspruch 7, dadurch gekennzeichnet, daß die Ringe (23) und/oder das U-förmige Verbindungsglied (26) aus beschichtetem Kunststoff bestehen.

9. Halter nach einem oder mehreren der Ansprüche 1 bis 8, dadurch gekennzeichnet, daß der Abstand der Durchbrechungen (10) in der äußeren ersten Folie (9) (entsprechend dem größeren Radius) geringfügig größer ist als der Abstand der Durchbrechungen (10) in der inneren zweiten Folie (19).

## Claims

1. A holder (18) for translucent pictures, consisting of a first curved foil (9) of resilient translucent material and a second foil (19) of resilient, transparent or translucent material which is gripped in the curvature and bears against the first foil (9), the translucent pictures being disposed between the first foil (9) and the second foil (19), characterised in that the first foil (9) and the second foil (19) are fastened together at one end (7, 20; 8, 21), the bent-together ends (7, 8; 20, 21) of the first foil (9) and of the second foil (19) have superposed apertures (10) in which a lamp holder (1) is secured by means of flanges (5, 6), and that rings (23) of a U-section are placed on the outer ends of the holder (18).

2. A holder as claimed in Claim 1, characterised in that the first foil (9) and the second foil (19) are fastened together at one end (7, 20, 8, 21 ) by a U-shaped connecting member (26).

3. A holder as claimed in Claim 1 and/or 2, characterised in that the lamp holder (1) consists of a cable portion (2) with connecting cable (3) and a bulb portion (4), and cable portion (2) and bulb portion (4) have encircling flanges (5, 6) at the ends adjacent to one another, between which flanges the edge of the apertures (10) is clamped for the connection of the overlapping ends (7, 8; 20,21) of the two foils (9, 19).

4. A holder as claimed in Claim 3, characterised in that the one flange (6) on the bulb portion (4) is a ring screwed onto the bulb portion (4).

5. A holder as claimed in one or more of the Claims 1 to 4, characterised in that the first foil (9) consists of transparent material and the second foil (19) consists of translucent material.

6. A holder as claimed in one or more of the Claims 1 to 5, characterised in that the rings (23) and/or the U-shaped connecting member (26) consist of a resilient material.

7. A holder as claimed in one or more of the Claims 1 to 6, characterised in that the rings (23) and/or the U-shaped connecting member (26) consist of plastics material.

8. A holder as claimed in Claim 7, characterised in that the rings (23) and/or the U-shaped connecting member (26) consist of coated plastics material.

9. A holder as claimed in one or more of the Claims 1 to 8, characterised in that the spacing of the apertures (10) in the outer first foil (9) is slightly greater (corresponding to the larger radius) than the spacing of the apertures (10) in the inner second foil (19).

## Revendications

1. Support (18) pour images translucides, constitué par une première feuille cintrée (9) en matière élastique translucide et par une seconde feuille (19) en matière élastique ou translucide, s'encastrant dans la courbure en s'appliquant sur la première feuille, les images translucides étant disposées entre la première feuille (9) et la seconde feuille (19), caractérisé en ce que la première feuille (9) et la seconde feuille (19) sont agrafées ensemble à une extrémité (7, 20; 8, 21), les extrémités réunies par cintrage (7, 20; 8_{;} 21) de la première feuille (9) et de la seconde feuille (19) présentant des perçages superposés (10) dans lesquels une douille de lampe (1) est fixée à l'aide de brides (5, 6), et en ce que des anneaux (23) en profilé en U sont engagés sur les extrémités extérieures du support (18).

2. Support selon la revendication 1, caractérisé en ce que le première feuille (9) et la seconde feuille (19) sont agrafées à une extrémité (7, 20; 8, 21) au moyen d'un organe d'assemblage (26) en forme de U.

3. Support selon revendication 1 et/ou 2, caractérisé en ce que la douille de lampe (1) est constituée par une partie (2) destinée au câble munie d'un câble de connexion (3) et par une partie (4) destinée à l'ampoule, la partie (2) destinée au câble et la partie (4) destinée à l'ampoule comportant des brides périphériques (5, 6) à leurs extrémités dirigées l'une vers l'autre, brides entre lesquelles sont bloqués les bords des perçages (10) pour l'assemblage des extrémités en recouvrement (7, 8; 20, 21) des deux feuilles (9, 19).

4. Support selon revendication 3, caractérisé en ce que l'une (6) des brides, placé sur la partie (4) destinée à l'ampoule, est un anneau vissé sur la partie (4) destinée à l'ampoule.

5. Support selon une ou plusieurs des revendications 1 à 4, caractérisé en ce que le première feuille (9) est constituée en matière transparente et la seconde feuille (19) en matière translucide.

6. Support selon l'une ou plusieurs des revendications 1 à 5, caractérisé en ce que. les anneaux (23) et/ou l'organe d'assemblage (26) en forme de U sont constitués, en une matière élastique.

7. Support selon l'une ou plusieurs des revendications 1 à 6, caractérisé en ce que les anneaux (23) et ou l'organe d'assemblage (26) en forme de U sont constitués en matière synthétique.

8. Support selon la revendication 7, caractérisé en ce que les anneaux (23) et/ou t'organe d'assemblage (26) en forme de U sont constitués en matière synthétique revêtue.

9. Support selon l'une ou plusieurs des revendications 1 à 8, caractérisé en ce que la distance des perçages (10) de la première feuille (9), extérieure (correspondant au plus grand rayon), est légèrement supérieure à la distance des perçages (10) de la seconde feuille (19), intérieure.
